# FASCICULE DE BREVET EUROPEEN

(11) **EP 0 088 677 B1**
(45) Date de publication et mention de la délivrance du brevet: **28.05.1986**
(21) Numéro de dépôt: 83400410.3
(22) Date de dépôt: 01.03.1983
(51) Int. Cl.: F04B 1/04

(54) **Pompe modulaire**
Pumpe im Baukastensystem
Modular pump

(30) Priorité: 09.03.1982 FR 8204278
(43) Date de publication de la demande: 14.09.1983
(73) Titulaire: AUTOMOBILES CITROEN, 92200 Neuilly-sur-Seine (FR); AUTOMOBILES PEUGEOT, 75116 Paris (FR)
(72) Inventeur: Maillochaud, Jean-Claude, F-78370 Plaisir (FR)
(74) Mandataire: Boivin, Claude

## Description

On connaît par le brevet DE-A-1 925 307 une pompe radiale destinée à être reliée à plusieurs utilisations, comprenant un corps dans lequel est monté à rotation un arbre portant un excentrique ou une came de commande et qui est munie d'une série d'alésages radiaux disposés circonférentiellement autour de la came ou de l'excentrique, des pistons dont chacun est disposé dans un alésage et est soumis à l'action d'un ressort de rappel, et des clapets de refoulement affectés chacun à l'un des pistons, chaque alésage pouvant recevoir une unité de pompage comprenant une chemise extérieure qui porte un raccord de sortie, dans laquelle est fixé un siège de clapet, un clapet de refoulement et son ressort de rappel étant disposés entre le raccord et le corps de clapet, et dans laquelle sont montés un piston et son ressort de rappel.

Le brevet FR-A-2 348 378 décrit par ailleurs une pompe à pistons radiaux, dans laquelle des pistons sont disposés dans des chemises montées dans des alésages radiaux du corps de la pompe. Ces chemises peuvent éventuellement être remplacées par des bouchons. Il est ainsi possible d'adapter la pompe aux besoins de l'utilisation et par suite de fabriquer cette pompe en grande série, à un prix de revient réduit.

De son côté, le brevet FR-A-2 118 637 décrit un moyen de fabrication d'une bague propre à retenir un arbre dans un alésage, qui consiste à former dans l'arbre et dans l'alésage des rainures ou gorges annulaires et à combler la cavité ainsi formée par injection d'une matière plastique.

La présente invention a pour objet une pompe radiale du type précédemment indiqué, dans laquelle chaque alésage peut recevoir à volonté soit un bouchon d'obturation, soit une unité de pompage et dont les divers éléments sont assemblés très rapidement.

Cette pompe est caractérisée en ce que l'unité de pompage ou le bouchon comportent des gorges qui, lorsqu'une unité de pompage ou un bouchon est mis en place dans un alésage, se trouvent en regard d'une gorge de cet alésage, en constituant une cavité torique, les différentes cavités toriques étant reliées à un même conduit d'alimentation débouchant à l'extérieur par une buse de coulée, une matière plastique étant coulée dans la buse après mise en place des unités de pompage ou des bouchons de manière à former simultanément une série de joncs qui solidarisent les unités de pompage et les bouchons avec le corps.

On a décrit ci-après, à titre d'exemples non . limitatifs, deux modes de réalisation de la pompe modulaire selon l'invention, avec référence au dessin annexé dans lequel :
La Figure 1 est une vue en coupe axiale d'un premier mode de réalisation ;
La Figure 2 est une vue en coupe transversale d'un détail ;
La Figure 3 est une vue en coupe axiale d'un second mode de réalisation ;
La Figure 4 est une vue semblable à la Figure 3 et montre un bouchon disposé dans un alésage.

Telle qu'elle est représentée aux Figures 1 et 2, la pompe selon l'invention comprend un corps 1 dans lequel est monté à rotation un arbre 2 portant un excentrique 3 ; sur celui-ci sont montées une bague 4 en bronze et une bague d'usure 5 en acier maintenues par deux rondelles 6.

L'arbre 2 repose sur deux paliers lisses montés l'un directement dans le carter, l'autre dans une bague 7 formant entretoise. La portion de l'arbre située au-delà de cette bague traverse un joint d'étanchéité 8 et porte une poulie d'entraînement 9.

La chambre annulaire 10 qui entoure l'excentrique 3 est reliée à un conduit d'alimentation 11. Elle est par ailleurs reliée par un perçage 12 de l'arbre à une chambre 13 prévue en bout d'arbre dans le corps 1 et assurant le graissage du palier d'extrémité.

Le corps 1 comporte des alésages radiaux 1a a qui communiquent avec la chambre annulaire 10 et peuvent soit être fermés par des bouchons, soit porter une unité de pompage 31. Dans l'exemple représenté, le corps est muni de deux alésages dont chacun porte une unité de pompage.

Chaque unité de pompage comprend une chemise 14 qui est engagée dans l'un des alésages 1a. Elle peut être en butée sur la bague 7 ou présenter un épaulement en butée sur le corps de pompe 1. Sa partie cylindrique de diamètre réduit est munie d'une première gorge contenant un joint torique d'étanchéité 15 et une deuxième gorge disposée en regard d'une deuxième gorge complémentaire prévue dans l'alésage 1a. L'ensemble des deux gorges constitue une cavité torique qui est reliée par un conduit 16 à une buse de coulée 17. Après mise en place des chemises 14 des unités de pompage dans leurs alésages, une matière plastique a été coulée dans la buse 17 ; cette matière plastique a rempli les cavités toriques et a formé dans chacune d'elles un jonc 18 qui fixe de manière définitive la chemise 14 dans son alésage.

Dans la chemise 14 est monté coulissant un piston 19 constitué par un tube borgne dont la face fermée est en appui sur l'excentrique 3. La partie cylindrique du piston comporte des trous 20 découverts ou non suivant la position du piston et propres à mettre la chambre 10 en communication avec l'intérieur du piston.

A l'intérieur du piston 19 est engagé un ressort de rappel 21 qui est interposé entre un compensateur de volume 33 en appui sur le fond du piston et une bague 22 immobilisée dans la chemise 14 par un jonc métallique 23.

La bague 22 est percée d'un trou axial 24 et sa face opposée au piston 19 forme siège pour un clapet 25 pouvant obturer le trou 24. Ce clapet est mobile à l'intérieur d'une ouverture 26 ménagée à la fraise dans un embout de sortie 27 qui est emmanché dans la chemise 14 et est immobilisé en position par une goupille 28. Le clapet 25 est soumis aux actions antagonistes de la pression à l'intérieur du piston et d'un ressort de rappel 29 prenant appui sur l'embout 27.

Dans le mode de réalisation de la Figure 3, la chemise 14 est immobilisée par un jonc métallique 30. Il est ainsi possible, si on le désire, de retirer la chemise et de la remplacer par un bouchon 32, comme le montre la Figure 4. Par ailleurs, la chemise 14 ne comporte pas d'épaulement et est en butée contre la bague entretoise 7.

Il va de soi que la présente invention ne doit pas être limitée aux modes de réalisation décrits et représentés mais en couvre, au contraire, toutes les variantes. C'est ainsi, en particulier, que l'arbre 2 pourrait porter deux ou plusieurs excentriques 3 actionnant chacun leurs propres pistons.

## Revendications

1. Pompe radiale modulaire destinée à être reliée à plusieurs utilisations, comprenant un corps (1) dans lequel est monté à rotation un arbre (2) portant un excentrique ou une came de commande (3) et qui est muni d'une série d'alésages radiaux (1a) disposés circonférentiellement autour de la came ou de l'excentrique, des pistons (19) dont chacun est disposé dans un alésage (1a) et est soumis à l'action d'un ressort de rappel, et des clapets de refoulement (25) affectés chacun à l'un des pistons, chaque alésage (1a) pouvant recevoir à volonté soit un bouchon d'obturation (32), soit une unité de pompage comprenant une chemise extérieure (14) qui porte un raccord de sortie (27), dans laquelle est fixé un siège de clapet (22), un clapet de refoulement (25) et son ressort de rappel (29) étant disposés entre le raccord et le corps de clapet, et dans laquelle sont montés un piston (19) et son ressort de rappel (21), caractérisée en ce que l'unité de pompage (31) ou le bouchon (32) comportent des gorges qui, lorsqu'une unité de pompage ou un bouchon est mis en place dans un alésage, se trouvent en regard d'une gorge de cet alésage, en constituant une cavité torique, les différentes cavités toriques étant reliées à un même conduit d'alimentation (16) débouchant à l'extérieur par une buse de coulée (17), une matière plastique étant coulée dans la buse (17) après mise en place des unités de pompage (31) ou des bouchons (32) de manière à former simultanément une série de joncs qui solidarisent les unités de pompage et les bouchons avec le corps.

2. Pompe selon la revendication 1, caractérisée en ce que chacun des alésages (1a) est relié à une chambre annulaire (10) qui entoure l'excentrique (3) et est elle-même reliée à un conduit d'alimentation (11).

3. Pompe selon ia revendication 1 ou 2, caractérisée en ce que le piston (19) de chaque unité de pompage (31) est constitué par un tube borgne qui comporte un perçage latéral d'admission (20) et qui est maintenu en appui contre la came ou l'excentrique (3) par un ressort de rappel (21) engagé à l'intérieur du piston et en butée contre une bague (22) fixée dans la chemise (14).

## Claims

1. A modular radial pump intended to be connected to several user devices, comprising a body (1) in which is rotatably mounted a shaft (2) comprising an excentric or control cam (3) and which is provided with a series of radial bores (1 a) disposed circumferentialJy about the cam or the excentric, pistons (19) each of which is disposed in a bore (1a) and is subjected to the action of a return spring, and discharge valves (25) each assigned to one of the pistons, each bore (1a) being able to receive at will either a closure plug (32) or a pumping unit comprising an outer jacket (14) which comprises an outlet connection (27), in which is fixed a valve seat (22), a discharge valve (25) and its return spring (29) being disposed between the connection and the valve body, and in which a piston (19) and its return spring (21) are mounted, characterized in that the pumping unit (31) or the plug (32) comprise grooves which, when a pumping unit or a plug is positioned in a bore, are located opposite a groove of this bore, while forming a toric cavity, the different toric cavities being connected to the same supply duct (16) opening outwardly through a flow nozzle (17), a plastic material being flowed into the nozzle (17) after positioning of the pumping units (31) or of the plugs (32) so as to form simultaneously a series of keeper rings which interlock the pumping units and the plugs with the body.

2. The pump according to claim 1, characterized in that each of the bores (1 a) is connected to an annular chamber (10) which surrounds the excentric (3) and is itself connected to a supply duct (11).

3. The pump according to claim 1 or 2, characterized in that the piston (19) of each pumping unit (31) is formed by a blind tube which comprises a lateral intake bore (20) and which is held against the cam or the excentric (3) by a return spring (21) engaged inside the piston and in abutment against a ring (22) fixed in the jacket (14).

## Patentansprüche

1. Strahlenförmige Ansaugpumpe im Modular-System bestimmt für mehrere Verwendungszwecke. Sie ist zusammengesetzt aus einem Gehäuse (1), in das eine Schwenkachse (2) mit einem Exzenter oder Steuerkurve (3) eingebaut wird, die wiederum mit einer Reihe von strahlenförmigen Bohrern (1a) versehen ist, die um die Steuerkurve oder den Exzenter angeordnet sind. Die Kolben (19), von denen jeder einzelne in einem Bohrer (1a) eingeordnet ist, und abhängig wirksam von einer Rückzugfeder und Förderungsventilen (25), von denen jedes einem der Kolben zugeordnet ist. Jeder Bohrer (1a) kann nach Belieben entweder mit einem Abdichtungszapfen (32) oder einer Pumpeinheit ausgerüstet werden. Diese Pumpeinheit enthält einen AußenZylinder (14) mit einem Auslaß-Verbindungsstück (27), in dem ein Ventilsitz (22), Förderungsventil (25) und seine Rückzugfeder (29) enthalten sind. Letztere befinden sich zwischen dem Verbindungsstück und dem Ventilkörper, in welchen der Kolben (19) und seine Rückzugfeder (21) eingebaut sind, gekennzeichnet dadurch, daß die Pumpeinheit (31) oder der Zapfen (32) mit Kolbennuten ausgestattet, welche, wenn eine Pumpeinheit oder ein Zapfen in den Bohrer eingelegt wird, sich gegenüber einer Nute dieses Bohrers befinden und einen Hohlkörper bilden. Diese verschiedenen Hohlkörper sind durch einen selben Versorgungskanal (16) verbunden, welcher nach außen führt in eine Spritzdüse (17) aus Plastik, der in der Düse (17) nach Einstellung der Pumpeinheit (31) der der Zapfen (32) so verläuft, daß gleichzeitig eine Reihe von Stäben gebildet werden, die Pumpeinheit und Zapfen mit dem Zentralkörper verbinden.

2. Pumpe gemäß Patentanspruch 1, dadurch gekennzeichnet, daß jeder der Bohrer (1a) mit einem anularen Saugraum (10) verbunden ist, welcher den Exzenter umgibt und selbst an den Versorgungskanal (11) angeschlossen ist.

3. Pumpe gemäß Patentanspruch 1 und 2, dadurch gekennzeichnet, daß der Kolben (19) jeder Pumpeinheit (31) sich aus einem einseitig verschlossenem Rohr, welches eine seitliche Zuflußbohrung enthält (20), und die durch eine Rückzugfeder (21) an den Exzenter oder die Steuerkurve (3) gedrückt wird, die in den Kolben eingeführt ist und gegen den im Zylinder (14) eingebauten Anschlagring (22) zusammensetzt.
